# EUROPÄISCHE PATENTSCHRIFT

(11) **EP 1 398 098 B1**
(45) Veröffentlichungstag und Bekanntmachung des Hinweises auf die Patenterteilung: **13.09.2006**
(21) Anmeldenummer: 03015950.3
(22) Anmeldetag: 14.07.2003
(51) Int. Cl.: B22C 21/14, B22C 9/04

(54) **Verfahren zum Herstellen von Turbinenschaufeln mit darin angeordneten Kühlkanälen**
Method for fabrication of turbine blades with cooling channels
Procédé pour la fabrication d'aubes de turbine avec des canaux de refroidissement

(30) Priorität: 08.08.2002 DE 10236339
(43) Veröffentlichungstag der Anmeldung: 17.03.2004
(73) Patentinhaber: DONCASTERS Precision Castings-Bochum GmbH, 44793 Bochum (DE)
(72) Erfinder: Schneiders, Wilfried, Dr., 44797 Bochum (DE); Grossmann, Jörn, Dr., 45525 Hattingen (DE); Schmitte, Theodor, 44807 Bochum (DE)
(74) Vertreter: Niemann, Uwe

(56) Entgegenhaltungen:
- DE-A- 3 813 287
- GB-A- 2 202 772
- US-A- 4 596 281
- US-B1- 6 349 759

## Beschreibung

Die Erfindung betrifft ein Verfahren zum Herstellen von Turbinenschaufeln mit darin angeordneten Kühlkanälen, wobei ein keramischer Kern hergestellt wird, der mit einem Wachs umspritzt wird, wobei über dem mit Wachs umspritzten Kern durch wiederholtes Tauchen und Besanden eine keramische Formschale erzeugt wird, die nach dem Entfernen des Wachses gebrannt wird, wobei der durch das Entfernen des Wachses entstandene Raum zur Bildung der Turbinenschaufel mit geschmolzenem Metall ausgegossen wird und dabei Bewegungen des Kerns in der Formschale durch vom Kern ausgehende, sich bis in die Formschale erstreckende Positionierungshilfen verhindert werden, und wobei nach dem Erhärten des Metalls die Formschale und der Kern entfernt werden sowie die metallische Turbinenschaufel mechanisch bearbeitet wird.

Derartige Verfahren sind in verschiedenen Ausführungen bekannt. In der Regel ist das untere Ende des Kerns beim Abguß fest angeordnet, sein oberes Ende kann aber unter dem Einfluß des einströmenden geschmolzenen Metalls Bewegungen ausführen, die verhindert werden müssen, damit die Wandungen der Turbinenschaufel in allen Bereichen die gewünschte Wandstärke aufweisen.

Dazu ist es bekannt, in diejenigen Bereiche der den Kern umgebenden Wachsschicht, die später die Wandungen der Turbinenschaufel begrenzen, Stifte einzudrücken, die gegen den Kern stoßen und etwas über die Wachsschicht vorstehen (DE 38 13 287 C2; EP 0 324 229 B1). Die überstehenden Enden der Stifte werden in die Formschale eingebettet und verhindern nach dem Entfernen des Wachses beim Abguß Bewegungen des Kerns. Das ist fertigungstechnisch aufwendig und kann in Abhängigkeit vom Stiftmaterial auch zu lokalen Veränderungen der Materialeigenschaften der Turbinenschaufel sowie zu Problemen bei einer gegebenenfalls nachfolgenden Beschichtung der Turbinenschaufel führen .

Bei einem anderen bekannten Verfahren (EP 0 585 183 A1) wird der Kern mit Vorsprüngen (Bumper) versehen, die als Abstandshalter dienen. Es ist auch schon vorgeschlagen worden, die Wachsschicht des Kerns bereichsweise zu entfernen, so daß entsprechende Vorsprünge bzw. Abstandshalter von der Formschale gebildet werden (US 6 364 001 B1). Auch das ist fertigungstechnisch aufwendig und garantiert nicht die gewünschte Wandstärke der Turbinenschaufel.

Aufgabe der Erfindung ist es, ein Verfahren der eingangs beschriebenen Gattung anzugeben, bei dem Bewegungen des Kerns während des Abgusses zuverlässig verhindert werden und Beeinträchtigungen der Materialeigenschaften oder Oberflächen der Turbinenschaufel ausgeschlossen sind.

Diese Aufgabe wird dadurch gelöst, daß als Positionierungshilfe ein Stift in die freie Stirnseite des Kerns eingebettet wird, der über die Stirnseite vorsteht und auch in die Formschale eingebettet wird, und daß das vorstehende Ende des Stiftes bei der mechanischen Bearbeitung entfernt wird. Damit bleiben die Materialeigenschaften, die Wandstärken und die Oberflächen aller funktionswichtigen Bereiche der Turbinenschaufel von der Anordnung des Stiftes unberührt. Der Stift läßt sich ohne zusätzlichen Aufwand in den keramischen Kern einbetten. Sein über die vom sogenannten Kronenboden der Turbinenschaufel vorstehendes Ende kann leicht entfernt werden. Das unter dem Kronenboden befindliche Ende des Stiftes braucht nicht entfernt zu werden, denn es stört nicht. Es versteht sich, daß die Abmessungen des Stiftes so gewählt werden, daß einerseits eine feste Einbettung in das Kernmaterial möglich ist und daß andererseits der Stift eine hinreichende Stabilität beim Abguß aufweist.

Vorzugsweise sollte der Stift aus einer Nickelbasis-Legierung bestehen, insbesondere aus NiCr 82. Eine solche Legierung ist im wesentlichen oxydationsbeständig und weist eine hinreichende mechanische Festigkeit im Hochtemperaturbereich oberhalb 1.400°C auf. Es können aber auch andere an sich bekannte Materialien für den Stift verwendet werden, z.B. Platin, Edelmetall-Legierungen auf Palladiumbasis oder auf Wolframbasis, oder gegebenenfalls auch Stifte aus keramischen Materialien.

Wird ein Stift verwendet, dessen Material beim Brennen der Formschale oxydiert, dann empfiehlt sich eine Ausführung, bei der der Stift mit einem Widerlager für das Metall der Turbinenschaufel versehen wird. Dabei kann es sich im einfachsten Fall um eine Umfangsnut handeln. Der Stift sollte dann so in den Kern eingebettet werden, daß die Umfangsnut sich im Bereich des späteren Kronenbodens befindet.

lm folgenden wird ein Ausführungsbeispiel der Erfindung erläutert; es zeigen:
- Figur 1: schematisch eine Draufsicht auf eine Breitseite eines Kerns, der für die Herstellung einer Turbinenschaufel mit Kühlkanälen eingesetzt wird,
- Figur 2: einen Schnitt in Richtung II-II durch den Gegenstand nach Figur 1,
- Figur 3: den Gegenstand nach Figur 2 nach dem Umspritzen mit Wachs,
- Figur 4: den Gegenstand nach Figur 3 mit einer keramischen Formschale über der Wachsschicht,
- Figur 5: den Gegenstand nach Figur 4 nach dem Ausschmelzen der Wachsschicht,
- Figur 6: den Gegenstand nach Figur 5 nach dem Abguß,
- Figur 7: den Gegenstand nach Figur 6 nach dem Entfernen des Kerns und der Formschale,
- Figur 8: den Gegenstand nach Figur 7 nach dem Entfernen des über den Kronenboden vorstehenden Endes des Stiftes.

Der in den Figuren 1 und 2 schematisch wiedergegebene Kern besteht aus einem keramischen Material. Sein in den Figuren 1 und 2 unterer Abschnitt 2 ist für den Anschluß an eine nicht dargestellte Halterung eingerichtet. Vom unteren Abschnitt gehen zwei obere Abschnitte 3, 4 aus, die sich im wesentlichen parallel zueinander erstrecken. Wenigstens der obere Abschnitt 4 weist Profilierungen 5 auf, die zur Bildung der Kühlkanäle in der Turbinenschaufel dienen. Bei der Herstellung des Kerns 1 werden in die oberen Stirnseiten 6 Stifte 7 eingebettet, die über die oberen Stirnseiten 6 vorstehen. Die Stifte bestehen bei der dargestellten Ausführung aus einer Nickelbasis-Legierung, nämlich aus NiCr 82.

Der so vorbereitete Kern wird mit einer Wachsschicht 8 umspritzt (Figur 3). Diese Wachsschicht 8 definiert einen Raum, der später zur Bildung der Turbinenschaufel mit geschmolzenem Metall ausgegossen wird. Das über den Kern 1 vorstehende Ende 10 des Stiftes 7 bzw. der Stifte 7 steht auch über die Wachsschicht 8 vor und weist im Bereich der Wachsschicht 8 eine Umfangsnut 11 auf.

In einem weiteren Verfahrensschritt (Figur 4) wird über der Wachsschicht 8 durch mehrfaches Tauchen und Besanden eine keramische Formschale 9 erzeugt. Nach dem Entfernen der Wachsschicht 8 wird die Formschale 9 gebrannt (Figur 5).

Nun kann der von der Wachsschicht 8 freigegebene Raum mit geschmolzenem Metall 12 ausgegossen werden, welches nach dem Abkühlen und Erhärten die Turbinenschaufel bildet. Das geschmolzene Metall 12 fließt auch in die Umfangsnut 11 des oder der Stifte 7, so daß ein Formschluß entsteht, der zumindest dann notwendig ist, wenn das Stiftmaterial beim Brennen der Formschale 9 zu Oberflächenoxydation neigt (Figur 6).

Nach dem Abkühlen und Erhärten des Metalls 12 werden der Kern 1 und die Formschale 9 entfernt (Figur 7) und die so entstandene Turbinenschaufel 13 kann mechanisch bearbeitet werden. Im Zuge der mechanischen Bearbeitung wird auch das ursprünglich in die Formschale 9 eingebettete Ende 10 des oder der Stifte 7, welches über den Kronenboden 14 der Turbinenschaufel 13 vorsteht, entfernt. Das sich in das Innere der Turbinenschaufel 13 erstreckende Ende des oder der Stifte 7 wird nicht entfernt, denn es stört nicht.

## Patentansprüche

1. Verfahren zum Herstellen von Turbinenschaufeln (13) mit darin angeordneten Kühlkanälen, wobei ein keramischer Kern (2, 3, 4) hergestellt wird, der mit einem Wachs (8) umspritzt wird, wobei über dem mit Wachs umspritzten Kern durch wiederholtes Tauchen und Besanden eine keramische Formschale (9) erzeugt wird, die nach dem Entfernen des Wachses gebrannt wird, wobei der durch das Entfernen des Wachses entstandene Raum zur Bildung der Turbinenschaufel mit geschmolzenem Metall (12) ausgegossen wird und dabei Bewegungen des Kerns in der Formschale durch vom Kern ausgehende, sich bis in die Formschale erstreckende Positionierungshilfen verhindert werden, und wobei nach dem Erhärten des Metalls die Formalschale und der Kern entfernt werden sowie die metallische Turbinenschaufel mechanisch bearbeitet wird, **dadurch gekennzeichnet, daß** als Positionierungshilfe ein Stift (7) in die freie Stirnseite (6) des Kerns (1) eingebettet wird, der über die Stirnseite (6) vorsteht und auch in die Formschale (9) eingebettet wird, und daß das vorstehende Ende (10) des Stiftes (7) bei der mechanischen Bearbeitung entfernt wird.

2. Verfahren nach Anspruch 1, **dadurch gekennzeichnet, daß** der Stift (7) aus einer Nickelbasis-Legierung besteht.

3. Verfahren nach Anspruch 1 oder 2, **dadurch gekennzeichnet, daß** der Stift (7) aus NiCr 82 besteht.

4. Verfahren nach einem der Ansprüche 1 bis 3, **dadurch gekennzeich- net, daß** ein Stift (7) mit einem Widerlager für das Material der Turbinenschaufel (13) eingesetzt wird.

5. Verfahren nach Anspruch 4, **dadurch gekennzeichnet, daß** der Stift (7) eine Umfangsnut (11) aufweist,

6. Verfahren nach einem der Ansprüche 4 oder 5, **dadurch gekennzeich- net, daß** der Stift (7) so in den Kern (1) eingebettet wird, daß die Umfangsnut (11) im Bereich des späteren Kronenbodens (14) angeordnet ist.

## Claims

1. Method of producing turbine blades (13) with cooling channels arranged therein, wherein a ceramic core (2, 3, 4) is produced, which is injection-moulded around by a wax (8), wherein a ceramic mould shell (9) is produced over the core, which is injection-moulded around by wax, by repeated dipping and sanding and is fired after removal of the wax, wherein the space created by removal of the wax is filled by casting with molten metal (12) for formation of the turbine blade and in that case movements of the core in the mould shell are prevented by positioning aids going out from the core and extending into the mould shell and wherein after hardening of the metal the mould shell and the core are removed and the metallic turbine blade mechanically processed, **characterised in that** as positioning aid a pin (7) is embedded in the free end face (6) of the core (1), which pin protrudes beyond the end face (6) and is also embedded in the mould shell (9), and that the protruding end (10) of the pin (7) is removed in the mechanical processing.

2. Method according to claim 1, **characterised in that** the pin (7) consists of a nickel-based alloy.

3. Method according to claim 1 or 2, **characterised in that** the pin (7) consists of NiCr 82.

4. Method according to one of claims 1 to 3, **characterised in that** a pin (7) with a counter-bearing for the material of the turbine blade (13) is used.

5. Method according to claim 4, **characterised in that** the pin (7) has a circumferential groove (11).

6. Method according to one of claims 4 and 5, **characterised in that** the pin (7) is so embedded in the core (1) that the circumferential groove (11) is arranged in the region of the later crown base (14).

## Revendications

1. Procédé de fabrication d'aubes de turbines (13) dans lesquelles des canaux de refroidissement sont pratiqués, procédé dans lequel est produit un noyau céramique (2 3, 4) enrobé d'une cire (8) par pulvérisation ; une coque céramique de moulage (9), cuite après l'élimination de la cire, est produite par immersion et sablage répétitifs sur le noyau enrobé de cire par pulvérisation; la cavité, obtenue par l'élimination de la cire, est comblée de métal (12) en fusion pour former l'aube de turbine, des mouvements du noyau, dans la coque de moulage, étant empêchés par des auxiliaires de positionnement partant dudit noyau et s'étendant jusque dans ladite coque de moulage ; et la coque de moulage et le noyau sont enlevés après le durcissement du métal, puis l'aube de turbine métallique est usinée mécaniquement, **caractérisé par le fait qu'**une cheville (7) est noyée dans la face extrême libre (6) du noyau (1), en tant qu'auxiliaire de positionnement, fait saillie au-delà de ladite face extrême (6), et est également noyée dans la coque de moulage (9) ; et **par le fait que** l'extrémité débordante (10) de ladite cheville (7) est éliminée au cours de l'usinage mécanique.

2. Procédé selon la revendication 1, **caractérisé par le fait que** la cheville (7) consiste en un alliage à base de nickel.

3. Procédé selon la revendication 1 ou 2, **caractérisé par le fait que** la cheville (7) consiste en du NiCr 82.

4. Procédé selon l'une des revendications 1 à 3, **caractérisé par** l'utilisation d'une cheville (7) dotée d'une contre-butée affectée au matériau de l'aube de turbine (13).

5. Procédé selon la revendication 4, **caractérisé par le fait que** la cheville (7) présente une rainure périphérique (11).

6. Procédé selon l'une des revendications 4 ou 5, **caractérisé par le fait que** la cheville (7) est intégrée, dans le noyau (1), de façon telle que la rainure périphérique (11) se trouve dans la région du fond ultérieur (14) de la couronne.
